# FASCICULE DE BREVET EUROPEEN

(11) **EP 0 980 472 B1**
(45) Date de publication et mention de la délivrance du brevet: **03.04.2002**
(21) Numéro de dépôt: 98924389.4
(22) Date de dépôt: 06.05.1998
(51) Int. Cl.: F02D 41/38, F02M 55/00, F02M 63/02

(54) **BY-PASS DE DELESTAGE POUR POMPE A INJECTION DIRECTE A HAUTE PRESSION**
ENTLASTUNGS-BYPASS FÜR HOCHDRUCKPUMPE MIT DIREKTEINSPRITZUNG
DISCHARGING BY-PASS FOR HIGH PRESSURE DIRECT INJECTION PUMP

(30) Priorité: 09.05.1997 FR 9705724
(43) Date de publication de la demande: 23.02.2000
(73) Titulaire: MAGNETI MARELLI FRANCE, 92002 Nanterre Cédex (FR)
(72) Inventeur: PONTOPPIDAN, Michael, F-92500 Rueil-Malmaison (FR)
(74) Mandataire: Bérogin, Francis
(86) Numéro de dépôt international: FR9800911
(87) Numéro de publication internationale: WO9851921

(56) Documents cités:
- EP-A- 0 643 219
- DE-A- 3 315 927
- DE-A- 19 539 885
- US-A- 5 558 068

## Description

La présente invention est relative à un dispositif de délestage d'une pompe à injection directe à haute pression destinée à alimenter en essence une rampe d'injecteurs d'un moteur à combustion interne de véhicule automobile.

Les moteurs à essence pour véhicules automobiles actuellement développés émettent dans l'atmosphère, entre autre, de grandes quantités de dioxyde de carbone (CO₂), soit environ 170 g de CO₂ pour 100 km parcourus.

Or, pour satisfaire aux projets de normes européennes anti-pollution qui seront en vigueur en 2005, le fonctionnement des moteurs de véhicules automobiles devra satisfaire à une réduction de 25 % environ d'émissions en CO₂, soit environ 120 g.

La quantité de CO₂ émise étant directement proportionnelle à la consommation en carburant du moteur, les solutions adoptées consistent à abaisser cette consommation.

Une première solution basée sur le concept d'injection séquentielle indirecte dans un collecteur d'admission, en amont de soupapes d'admission, utilise un mélange air/essence appauvri. Toutefois, les résultats de cette solution sont limités dans la mesure où un mélange trop pauvre entraîne un fonctionnement incorrect du moteur.

Une deuxième solution, appelée "injection directe", consiste à placer des injecteurs directement dans une chambre de combustion du moteur. Dans ce concept, d'une part, l'injecteur est soumis aux variations de pression aval liées au cycle de Beau de Rochas et d'autre part, le dosage de l'essence injectée doit être réalisé très précisément. Pour cela, une pompe à injection à haute pression associée à un régulateur de pression est utilisée pour fournir, aux injecteurs, du carburant sous haute pression.

Or, la pompe à injection à haute pression est une pompe mécanique entraînée par le moteur du véhicule automobile. La vitesse de rotation de la pompe dépend ainsi de celle du moteur.

Le régulateur de pression ne peut donc pas assurer aux régimes moteur particulièrement peu élevés, par exemple en phase de démarrage, une pression stable aux injecteurs, ce qui est préjudiciable au bon déroulement de la combustion.

La présente invention a pour but de remédier aux inconvénients mentionnés ci-dessus, en fournissant un dispositif permettant d'obtenir une pression d'essence stable au niveau des injecteurs pour diminuer la consommation en carburant ainsi que le taux de CO₂ et ce, sans altérer les performances du moteur.

Un autre but de l'invention est de réduire la pression résiduelle en essence dans les injecteurs lors de l'arrêt du moteur ou d'une coupure d'alimentation électrique d'un système contrôle-moteur du véhicule.

A cet effet, la présente invention a pour objet un dispositif de délestage d'une pompe à injection directe à haute pression destinée à alimenter en essence une rampe d'injecteurs d'un moteur à combustion interne de véhicule automobile, la pompe haute pression étant reliée, par un conduit d'alimentation, à une pompe électrique de gavage basse pression, qui communique avec un réservoir de carburant, et la haute pression délivrée étant régulée par un régulateur de pression,
caractérisé en ce que le régulateur de pression est un régulateur à trois voies, une première voie reliant la pompe haute pression à la rampe d'injecteurs, une deuxième voie reliant la pompe haute pression au réservoir et la troisième voie reliant la pompe de gavage basse pression à la rampe d'injecteurs, la deuxième voie étant sélectivement ouverte en fonctionnement normal, la première voie étant fermée lorsque la troisième voie est ouverte et réciproquement en fonctionnement sous alimentation électrique, la troisième voie étant :
- normalement ouverte lorsque la pompe électrique de gavage n'est pas sous tension, la deuxième voie étant forcée à l'ouverture ;
- maintenue ouverte lors de la phase de démarrage du moteur, la pompe de gavage étant sous tension pour fournir de l'essence aux injecteurs sous basse pression stable ; et
- fermée lorsque le régime moteur atteint un seuil prédéterminé correspondant à une vitesse de rotation de la pompe haute pression adaptée pour fournir de l'essence sous haute pression stable aux injecteurs.

Le dispositif selon l'invention peut comporter en outre une ou plusieurs des caractéristiques suivantes :
- la voie B relie la pompe haute pression directement au réservoir ;
- la voie B est reliée au conduit d'alimentation, en aval de la pompe de gavage ;
- la pression délivrée par la pompe de gavage est régulée par un régulateur basse pression ;
- la troisième voie C est au moins en partie intégrée dans le régulateur de pression à trois voies ; et
- la troisième voie C est totalement intégrée dans le régulateur de pression à trois voies.

Deux exemples de réalisation de l'invention vont maintenant être décrits en regard des dessins annexés sur lesquels :
- la figure 1 représente, sous forme schématique, un premier mode de réalisation du dispositif de délestage d'une pompe à injection directe haute pression selon la présente invention ; et
- la figure 2 représente un deuxième mode de réalisation du dispositif de délestage selon la présente invention.

Le véhicule automobile à bord duquel est destiné à être installé le dispositif selon la présente invention, représenté à la figure 1, comporte, de manière connue en soi, un système de contrôle-moteur qui comprend un calculateur 1 qui commande :
- l'ouverture et la fermeture d'un papillon de gaz 2 d'une tubulure d'admission 3 en air du moteur (non représenté),
- le fonctionnement d'injecteurs 5 appartenant à une rampe d'injecteurs 6,
- le fonctionnement de bobines d'allumage 7 de bougies 8,
- le fonctionnement d'un régulateur de pression 9 associé à une pompe à injection directe à haute pression 10, ainsi que
- le fonctionnement d'une pompe de gavage 11, le calculateur recevant des informations de la part d'une série de capteurs 12 mesurant différents paramètres moteur tels que l'écoulement d'air, la température d'eau ou bien encore la température d'air, ainsi que d'un capteur de pression 13 mesurant la pression en essence dans la rampe 5 d'injecteurs 6.

La pompe de gavage 11 est placée dans un réservoir d'essence 14 et est reliée par un conduit 15 à la pompe d'injection haute pression 10 pour alimenter celle-ci en essence. Cette pompe est une pompe électrique reliée, via le calculateur, à une batterie (non représentée) du véhicule et dont la mise sous tension/hors tension initiale est commandée par un utilisateur du véhicule lorsque celui-ci veut mettre en route le moteur ou l'arrêter.

Selon la présente invention, le régulateur de pression 9 prend la forme d'une vanne trois voies montée sur la pompe à injection haute pression 10 ou intégrée à celle-ci et dont la première voie A relie cette pompe haute pression 10 à la rampe 6 d'injecteurs 5, la deuxième voie B relie la pompe 10 au réservoir à essence 14 en aval d'un dispositif de régulation de pression et la troisième voie C relie la pompe de gavage 11 à la rampe 6 d'injecteurs 5. Cette voie C est en partie ou totalement intégrée dans le régulateur de pression 9.

La pompe à injection haute pression 10 est une pompe mécanique dont le fonctionnement est lié au fonctionnement du moteur, c'est-à-dire que le nombre de tours par minute de la pompe 10 est lié au nombre de tours par minute du moteur.

Par conséquent, la pompe haute pression 10 ne peut fournir dans la rampe 6 d'injecteurs 5 de l'essence sous haute pression stabilisée par le régulateur de pression 9 qu'à partir d'un certain seuil prédéterminé lié au nombre de tours par minute du moteur.

Or, lors de la phase de mise en route du moteur, ce moteur tourne à un nombre de tours par minute inférieur au seuil prédéterminé tandis que, dès sa mise sous tension, la pompe électrique de gavage 11 fournit dans la conduite 15 de l'essence sous basse pression. Le calculateur 1 commande alors la fermeture de la première voie A et l'ouverture de la troisième voie C. Un by-pass est ainsi constitué pour que la pompe haute pression 10 soit shuntée ou by-passée de manière à ce que la pompe de gavage 11 alimente la rampe 6 d'injecteurs 5 en essence sous une pression basse stabilisée.

Lorsque le moteur tourne à un nombre de tours supérieur au seuil prédéterminé permettant un bon fonctionnement de la pompe haute pression 10, le calculateur 1 ferme alors la troisième voie C et ouvre la première voie A du régulateur de pression 9. La pompe haute pression 10 injecte alors l'essence dans la rampe 6 sous haute pression tandis que la pompe de gavage 11 alimente en essence la pompe haute pression 10, la deuxième voie B est sélectivement ouverte par le régulateur pour permettre le retour ou refoulement vers le réservoir 14 du surplus d'essence fournie à la rampe 6.

Enfin, lorsque l'utilisateur arrête le fonctionnement du moteur ou lorsqu'une coupure d'alimentation générale, par exemple, par un coupe-circuit, se produit lors d'un choc du véhicule, le système se met par défaut en condition d'ouvrir la voie B de manière à favoriser un retour rapide de l'essence dans le réservoir et ainsi diminuer la pression d'essence régnant dans la rampe 6. Un délestage de la pompe haute-pression 10 est ainsi constitué. Ceci permet d'éviter de solliciter les injecteurs 5 par une pression résiduelle régnant dans la rampe 6. Ainsi sont diminuées les criticités d'étanchéité des injecteurs (fuites vers les cylindres) et d'évaporation du système formé par le conduit d'essence et la rampe (normes SHED).

Dans ce premier mode de réalisation de l'invention, la voie B relie directement la pompe haute pression 10 au réservoir d'esence 14. Toutefois, dans un deuxième mode de réalisation, représenté à la figure 2, la voie B est reliée au conduit d'alimentation 15, en aval de la pompe de gavage 11. Cette pompe de gavage est en outre munie d'un régulateur basse pression 16 qui, en cas de coupure d'alimentation du système contrôle-moteur, est forcé en ouverture dans le sens du retour de l'essence vers le réservoir de façon à délester le réseau basse et haute pression.

Les autres éléments constitutifs du dispositif de délestage sont semblables à ceux décrits précédemment et le fonctionnement de ce deuxième mode de réalisation est identique à celui décrit en regard de la figure 1.

En variante, en particulier lors de la phase de délestage, le régulateur haute pression 9 peut ne pas être commandé par le calculateur 1 mais par exemple, par un détecteur de choc, un détecteur de l'assiette du véhicule ou bien encore tout organe de détection d'anomalies de fonctionnement du véhicule.

## Revendications

1. Dispositif de délestage d'une pompe à injection directe (10) à haute pression destinée à alimenter en essence une rampe (6) d'injecteurs (5) d'un moteur à combustion interne de véhicule automobile, la pompe haute pression (10) étant reliée, par un conduit d'alimentation (15), à une pompe électrique (11) de gavage basse pression qui communique avec un réservoir de carburant (14) et la haute pression délivrée étant régulée par un régulateur de pression (9), **caractérisé en ce que** le régulateur de pression (9) est un régulateur à trois voies (A, B, C), une première voie A reliant la pompe haute pression (10) à la rampe (6) d'injecteurs (5), une deuxième voie B reliant la pompe haute pression (10) au réservoir (14) et une troisième voie C reliant la pompe de gavage (11) à la rampe (6) d'injecteurs (5), la deuxième voie B étant sélectivement ouverte en fonctionnement normal, la première voie A étant fermée lorsque la troisième voie C est ouverte et réciproquement en fonctionnement sous alimentation électrique, la troisième voie C étant :
- normalement ouverte lorsque la pompe électrique de gavage (11) n'est pas sous tension, la deuxième voie B étant alors forcée à l'ouverture ;
- maintenue ouverte lors de la phase de démarrage du moteur, la pompe de gavage (11) étant sous tension pour fournir de l'essence sous basse pression stable aux injecteurs (5) ; et
- fermée lorsque le régime moteur atteint un seuil prédéterminé correspondant à une vitesse de rotation de la pompe haute pression (10) adaptée pour fournir de l'essence sous haute pression stable aux injecteurs (5).

2. Dispositif selon la revendication 1, **caractérisé en ce que** la voie B relie la pompe haute pression (10) directement au réservoir (14).

3. Dispositif selon la revendication 1, **caractérisé en ce que** la voie B est reliée au conduit d'alimentation (15), en aval de la pompe de gavage (11).

4. Dispositif selon la revendication 13, **caractérisé en ce que** la pression délivrée par la pompe de gavage est régulée par un régulateur basse pression (16).

5. Dispositif selon l'une quelconque des revendications 1 à 4, **caractérisé en ce que** la troisième voie C est au moins en partie intégrée dans le régulateur de pression (9) à trois voies.

6. Dispositif selon l'une quelconque des revendications 1 à 4, **caractérisé en ce que** la troisième voie C est totalement intégrée dans le régulateur de pression (9) à trois voies.

## Patentansprüche

1. Entlastungsvorrichtung für eine Hochdruckpumpe (10) mit Direkteinspritzung zur Benzinversorgung einer Galerie (6) von Einspritzdüsen (5) eines Kraftfahrzeug-Verbrennungsmotors, wobei die Hochdruckpumpe (10) über eine Versorgungsleitung (15) mit einer elektrischen Niederdruckaufladungspumpe (11) verbunden ist, die mit einem Kraftstofftank (14) verbunden ist, wobei der gelieferte Hochdruck durch einen Druckregler (9) geregelt ist, **dadurch gekennzeichnet, dass** der Druckregler (9) ein Dreiwegeregler (A, B, C) ist, wobei ein erster Weg A die Hochdruckpumpe (10) mit der Galerie (6) von Einspritzdüsen (5) verbindet, wobei ein zweiter Weg B die Hochdruckpumpe (10) mit dem Tank (14) verbindet, und wobei ein dritter Weg C die Aufladungspumpe (11) mit der Galerie (6) von Einspritzdüsen (5) verbindet, wobei der zweite Weg B bei normalem Betrieb selektiv offen steht, wobei der erste Weg A geschlossen ist, wenn der dritte Weg (3) offen ist, während umgekehrt bei Betrieb mit elektrischer Versorgung der dritte Weg C folgende Zustände einnimmt :
- normalerweise ist er offen, wenn die elektrische Aufladungspumpe (11) nicht unter Spannung steht, wodurch der zweite Weg B zwangsweise geöffnet ist;
- er ist in der Anlassphase des Motors offengehalten, wobei die Aufladungspumpe (11) sich unter Spannung befindet, um den Einspritzdüsen (5) Kraftstoff unter stabilem niedrigen Druck zu liefern; und
- er ist geschlossen, wenn die Motordrehzahl einen vorbestimmten Sollwert entsprechend einer Drehzahl der Hochdruckpumpe (10) erreicht, die dazu geeignet ist, den Einspritzdüsen (5) Kraftstoff unter stabilem hohem Druck zu liefern.

2. Vorrichtung nach Anspruch 1, **dadurch gekennzeichnet, dass** der Weg B die Hochdruckpumpe (10) mit dem Tank (14) direkt verbindet.

3. Vorrichtung nach Anspruch 1, **dadurch gekennzeichnet, dass** der Weg B mit der Versorgungsleitung (15) stromabwärts von der Aufladungspumpe (11) verbunden ist.

4. Vorrichtung nach Anspruch 3, **dadurch gekennzeichnet, dass** der durch die Aufladungspumpe gelieferte Druck durch einen Niederdruckregler (16) geregelt ist.

5. Vorrichtung nach einem der Ansprüche 1 bis 4, **dadurch gekennzeichnet, dass** der dritte Weg C zumindest teilweise in den Dreiwegedruckregler (9) integriert ist.

6. Vorrichtung nach einem der Ansprüche 1 bis 4, **dadurch gekennzeichnet, dass** der dritte Weg C vollständig in den Dreiwegedruckregler (9) integriert ist.

## Claims

1. A relief device for a high-pressure directinjection pump (10) for feeding petrol to a manifold (6) of injectors (5) of an automobile vehicle internal combustion engine, the high-pressure pump (10) being connected by a feed pipe (15) to a low-pressure electrical fuel pump (11) which communicates with a fuel tank (14) and the delivered high pressure being regulated by a pressure regulator (9), **characterised in that** the pressure regulator (9) is a three-way regulator with three ports (A, B, C), a first port A connecting the high-pressure pump (10) to the manifold (6) of the injectors (5), a second port B connecting the high-pressure pump (10) to the tank (14) and a third port C connecting the fuel pump (11) to the manifold (6) of the injectors (5), the second port B being selectively open in normal operation, the first port A being closed when the third port C is open and vice versa in operation from an electrical power supply, the third port C being:
- normally open when the electrical fuel pump (11) is not energised in which case the second port B is forced open,
- held open during the engine, starting phase, the fuel pump (11) being energised to supply petrol at a stable low pressure to the injectors (5), and
- closed when the engine speed reaches a predetermined threshold corresponding to a rotation speed of the high-pressure pump (10) adapted to supply petrol at a stable high pressure to the injectors (5).

2. A device according to claim 1, **characterised in that** the port B connects the high-pressure pump (10) directly to the tank (14).

3. A device according to claim 1, **characterised in that** the port B is connected to the feed pipe (15) downstream of the fuel pump (11).

4. A device according to claim 3, **characterised in that** the pressure delivered by the fuel pump is regulated by a low-pressure regulator (16).

5. A device according to any one of claims 1 to 4, **characterised in that** the third port C is at least partly integrated into the three-way pressure regulator (9).

6. A device according to any one of claims 1 to 4, **characterised in that** the third port C is fully integrated into the three-way pressure regulator (9).
